# EUROPÄISCHE PATENTSCHRIFT

(11) **EP 2 868 548 B1**
(45) Veröffentlichungstag und Bekanntmachung des Hinweises auf die Patenterteilung: **19.12.2018**
(21) Anmeldenummer: 13190689.3
(22) Anmeldetag: 29.10.2013
(51) Int. Cl.: B61L 27/00, B61L 1/02, G01R 31/00, G01R 31/327, B61L 3/12

(54) **Verfahren zur Überwachung eines Schaltungszustandes eines Schalters eines Zugsicherungssystem, sowie Zugsicherungssystem**
Method for monitoring the state of a switch in a train security system, and train securing system
Procédé de surveillance d'un état de commutation d'un commutateur d'un système de sécurisation de train et système de sécurisation de train

(43) Veröffentlichungstag der Anmeldung: 06.05.2015
(73) Patentinhaber: Thales Management & Services Deutschland GmbH, 71254 Ditzingen (DE)
(72) Erfinder: Ilie, Gabriel Cristian, L4S 2R6 Ontario (DE)
(74) Vertreter: Kohler Schmid Möbus Patentanwälte

(56) Entgegenhaltungen:
- EP-A2- 1 558 939
- DE-A1-102011 003 279
- US-A- 6 163 144
- US-A1- 2009 033 336

## Beschreibung

### Hintergrund der Erfindung

Die Erfindung betrifft ein Verfahren zur Überwachung eines Schaltungszustands eines Schalters in einem Schaltkreis eines Zugsicherungssystems mit einer zu steuernden Einheit, die mit dem Schalter über eine Leitung galvanisch verbunden ist. Die Erfindung betrifft auch ein Zugsicherungssystem, mit dem dieses Verfahren ausgeführt werden kann.

Um einen sicheren Zugverkehr zu gewährleisten, werden im Zugverkehr Zugsicherungssysteme eingesetzt. Ein schaltkontaktgesteuertes Zugsicherungssystem ist bekannt aus DE 10 2009 060 947 A1.

Zur punktuellen Zugbeeinflussung (PZB) sind Triebfahrzeuge mit einem Fahrzeugmagneten ausgestatten (On-Board Unit - OBU). Entlang eines Gleises sind Gleismagnete angebracht, deren Spule zusammen mit einem Kondensator einen auf eine bestimmte Frequenz abgestimmten Schwingkreis zur induktiven Zugsicherung (INDUSI-Schwingkreis) bilden. Der Fahrzeugmagnet erzeugt permanent ein elektromagnetisches Feld mit einer Frequenz von 500, 1000 und 2000 Hz. Beim Überfahren eines Gleismagneten wird in diesem eine Spannung induziert. Im Resonanzfall - wenn die Frequenz des Fahrzeugmagneten derjenigen des Gleismagneten entspricht - fällt die Spannung in der Fahrzeugausrüstung stark ab und ein in deren Stromkreis liegendes Impulsrelais spricht an. Bei freier Strecke wird der INDUSI-Schwingkreis durch Schließen eines parallel zum Schwingkreis geschalteten Schalters (PZB-Schalter) soweit verstimmt, dass keine Beeinflussung des Fahrzeuggerätes erfolgt.

In Europa ist eine Vielzahl an Zugsicherungssystemen entwickelt worden, die teilweise untereinander nicht kompatibel sind. Triebwagen, die grenzüberschreitende Strecken fahren, müssen daher mit mehreren Zugsicherungssystemen ausgerüstet sein. Dies ist jedoch mit hohen Kosten verbunden. Alternativ dazu kann der Triebwagen auch an der Grenze ausgewechselt werden, was jedoch sehr viel Zeit kostet.

Um dieses Problem zu lösen, wurde ein einheitliches europäisches Eisenbahnverkehrsleitsystems (ETCS) entwickelt, mit dem neugebaute Strecken ausgerüstet werden müssen. Dabei wird das an den Triebwagen zu übertragende Signal von Eurobalisen mittels Transponder zur On-Board Unit im Triebwagen übertragen, sobald ein Triebwagen über die gleisseitig montierte Balise fährt. Die Eurobalisen werden mit einer Signalschalteinheit (LEU) an die Signale angeschlossen.

Um die Nachrüstung der bestehenden Streckenabschnitte mit möglichst geringem technischem und finanziellem Aufwand zu realisieren, sollen die bislang vorhandenen betrieblichen Abläufe und Vorrichtungen weitgehend erhalten bleiben. DE 10 2009 060 947 A1 schlägt daher vor, den Signalstromkreis mit der zu überwachenden Schaltkontakt mit einer Verzweigungsschaltung auszustatten, welche über einen ersten Ausgang das von dem Triebwagen unterstützte herkömmliche Zugsicherungssystem ansteuert und über einen zweiten Ausgang die Eingangsinformation z.B. für eine Balise zur Verfügung stellt. Um dies zu realisieren, muss für jede Verzweigung ein separater Kontakt vorgesehen sein.

Nachteilig an dieser Lösung ist, dass durch die Verdopplung der Kontakte die Verfügbarkeit des Schaltkreises verschlechtert wird, da die Komponenten beider Verzweigungen der Verzweigungsschaltung beide funktionsfähig sein müssen, damit das Zugsicherungssystem funktioniert.

Aus der DE 10 2011 003 279 A1 ist ein System und Verfahren zum Testen von elektronischen Komponenten bekannt, wobei ein Wechselstromtestsignal über eine kapazitive Koppelung in einen elektrischen Stromkreis eingespeist wird.

### Aufgabe der Erfindung

Es ist daher Aufgabe der Erfindung, ein Verfahren sowie ein Zugsicherungssystem vorzuschlagen, mit welchem der Schaltungszustand eines Schaltkontaktes eines Zugsicherungssystems, insbesondere mittels ETCS, überwacht werden kann, ohne die Verfügbarkeit des Schaltkreises zu beeinträchtigen.

### Beschreibung der Erfindung

Diese Aufgabe wird erfindungsgemäß durch ein Verfahren gemäß Anspruch 1 sowie durch ein Zugsicherungssystem gemäß Anspruch: 11 gelöst. Erfindungsgemäß wird ein Testsignal mittels einer Sendeeinrichtung durch Induktion in einen signaltechnischen Schaltkreis injiziert. Über eine Empfangseinrichtung wird ein Feedbacksignal detektiert und ausgewertet, wobei die Auswertung durch eine Filterung des Feedbacksignals und/oder über eine mathematische Korrelation zwischen dem Testsignal und dem Feedbacksignal vorgenommen wird, wobei anhand des Ergebnisses der Auswertung eine Aussage bezüglich des Schaltungszustandes getroffen wird. Erfindungsgemäß handelt es sich bei dem Schaltkreis des Zugsicherungssystems um einen signaltechnischen Schaltkreis, der zumindest eine unverlierbare Eigenschaft aufweist. Durch die erfindungsgemäße induktive Einkopplung des Testsignals werden die Eigenschaften und die Verfügbarkeit des Schaltkreises nicht beeinflusst.

Als Testsignal kann ein Wechselstromsignal einer oder mehrerer vorgegebenen Frequenz(en) verwendet werden. Die Frequenz des Testsignals wird dabei so gewählt, dass das Testsignal keinen Einfluss auf die zu überwachenden Einheit hat. Für den Fall, dass die zu überwachende Einheit ein INDUSI Schwingkreis ist, wird die Frequenz des Testsignals vorzugsweise außerhalb der Resonanzfrequenz des INDUSI Schwingkreis gewählt.

Es ist auch möglich, dass als Testsignal ein Wechselstromsignal mit mehreren festgelegten Frequenzen injiziert wird.

Das Testsignal wird erfindungsgemäß in eine Leitung, die eine zu steuernden Einheit des Schaltkreises und den zu überwachenden Schalter des Schaltkreises miteinander verbindet, induziert. Das Injizieren der Testsignale erfolgt im Allgemeinen nicht einmalig, sondern kontinuierlich oder in vorher festgelegten zeitlichen Abständen. Die Induktion des Testsignals kann beispielsweise über einen Transformator erfolgen, vorzugsweise über eine Art Stromzange. Dabei fungiert die Leitung des Schaltkreises als Sekundärspule, in der durch eine Induktionsspule (Stromzange) ein Stromsignal (Testsignal) induziert wird.

Mit Hilfe der Empfangseinrichtung wird vorzugsweise eine Strommessung innerhalb des den Schalter beinhaltenden Stromkreises gemessen. Alternativ oder zusätzlich kann eine Detektion der Spannung über dem zu überwachenden Schalter erfolgen. Die bevorzugte Methode ist Strommessung oder eine kombinierte Strom- und Spannungsmessung.

Falls der Schalter geschlossen ist, liegt ein geschlossener Stromkreis vor, so dass das Testsignal durch die Impedanz der zu überwachenden Einheit (z.B. einem INDUSI Schwingkreis) beeinflusst wird. Ist der Schalter geöffnet, ist der Stromkreis unterbrochen und der Stromfluss kommt bis auf durch Nebeneffekte verursachte Einflüsse zum Erliegen.

Das detektierte Feedbacksignal wird anschließend ausgewertet. Dies kann beispielsweise mittels einer Filterung des Feedbacksignals durchgeführt werden, bei der Frequenzen, die nicht der Frequenz des Testsignals entsprachen herausgefiltert werden (Bandpass), so dass der Einfluss von Störsignalen auf das Ergebnis reduziert werden kann. Das gefilterte Signal wird dann mit dem Eingangssignal verglichen, insbesondere hinsichtlich Amplitude, Frequenz und Phase. Alternativ oder zusätzlich zur Filterung kann eine empfängerseitige Korrelation des Feedbacksignals mit einem Muster des Testsignals durchgeführt werden, wodurch der Einfluss von Störsignalen eliminiert werden kann. Als Korrelation kommen in der Technik übliche Korrelationsverfahren in Frage, z.B. Kreuzkorrelation. Über die oben beschriebene Auswertung des Feedbacksignals (unter Berücksichtigung des Testsignals) kann erkannt werden, ob der Schalter offen oder geschlossen ist.

Vorzugsweise erfolgt die Detektion des Feedbacksignals induktiv. Es müssen somit keine Eingriffe in den bereits vorhandenen Schaltkreis vorgenommen werden.

Bei einer besonders bevorzugten Variante des erfindungsgemäßen Verfahrens erfolgen die Injektion und/oder die Detektion des Testsignals mit Hilfe eines Ringkerns. Der Ringkern bildet eine Stromzange, die nach dem Transformator-Prinzip funktioniert. Die Stromzange fungiert hierbei als magnetischer Messwandler/Stromwandler. Im Falle der Injektion bildet die zu vermessende Leitung des Schaltkreises die "Sekundärwicklung", die Spule im Messgerät die Primärwicklung. Im Falle der Detektion bildet die zu vermessende Leitung des Schaltkreises die "Primärwicklung", die Spule im Messgerät die Sekundärwicklung, in der ein Strom induziert wird, der proportional zum Strom in der Leitung des Schaltkreises ist. Die Stromzange kann auf besonders einfache Weise am Schaltkreis angebracht und auch wieder entfernt werden.

Eine besonders einfache und energiesparende Variante des erfindungsgemäßen Verfahrens sieht vor, dass als Testsignal ein Wechselstromsignal mit einer festgelegten Frequenz injiziert wird.

Alternativ hierzu können als Testsignal Wechselstrom-Impulse injiziert werden (Impulsfolge). Wechselstrom-Impulse können bspw. durch Überlagerung mehrere Wechselstromsignale mit unterschiedlichen Frequenzen erhalten werden. Bei dieser Variante können eventuell detektierte Störsignale, bspw. aufgrund eines vorbeifahrenden Triebwagens, besser erkannt werden.

Zur Unterdrückung von Störsignalen ist es auch vorteilhaft, wenn die Testsignale kodiert injiziert werden. Als Kodierung kommen bspw.: Multitone in Frage.

Bei einer speziellen Variante des erfindungsgemäßen Verfahrens werden die Schaltungszustände mehrerer Schalter überwacht. Dies ist beispielsweise erforderlich bei der Anschaltung eines kombinierten 1000 Hz/2000 Hz Magneten.

Eine bevorzugte Variante sieht vor, dass das Testsignal in einen gemeinsamen Leitungsabschnitt zweier Teilschaltkreise, die jeweils einen der Schalter umfassen, injiziert wird, und dass für jeden überwachten Schalter ein separates Feedbacksignal außerhalb des gemeinsamen Leitungsabschnitts detektiert wird. Durch das Injizieren des Testsignals in einen gemeinsamen Leitungsabschnitt, kann dasselbe Testsignal zur Ermittlung der Schaltungszustände beider Schalter verwendet werden. Die Feedbacksignale werden für jeden Schalter separat detektiert. Die Auskoppelstellen befinden sich daher an Leitungsabschnitten, die jeweils nur einem der Teilschaltkreise zuzuordnen sind.

Um die Verlässlichkeit des Verfahrens zu erhöhen, ist es vorteilhaft, wenn die Spannungen über den einzelnen Schaltern gemessen werden. Die zusätzliche Messung der Spannung über den einzelnen Schaltern ermöglicht auch die Überwachung zweier Schalter, die nicht in unterschiedlichen Teilschaltkreisen angeordnet sind.

Um bei einem Fehler eines der für die Detektion der Feedbacksignale verantwortlichen Messgeräte jegliche Fehlinterpretation der Feedbacksignale zu vermeiden, werden vorzugsweise die Feedbacksignale mittels redundanter Messgeräte gemessen (Verdopplung der Empfangseinrichtungen).

Das erfindungsgemäße Verfahren wird vorzugsweise innerhalb einer streckenseitigen elektronischen Einheit (LEU) zur Ansteuerung einer Balise, insbesondere einer Eurobalise, durchgeführt. Das Ergebnis der Messung wird zusammen mit weiteren Eingangsdaten zur Auswahl von Telegrammen verwendet und diese an eine oder mehrere Balisen übermittelt.

Das erfindungsgemäße Zugsicherungssystem mit einem streckenseitigen signaltechnischen Schaltkreis in dem eine zu steuernden Einheit mit einem Schalter über eine Leitung galvanisch verbunden ist, ist dadurch gekennzeichnet, dass an einer Einkoppelstelle eine Sendeeinrichtung zur induktiven Einkopplung eines Testsignals in die Leitung des Schaltkreises und an einer Auskoppelstelle eine Empfangseinrichtung zur Detektion eines Feedbacksignals vorgesehen ist. Darüber hinaus ist erfindungsgemäß eine Auswerteeinrichtung zur Durchführung einer Auswertung des Feedbacksignals, insbesondere einer Frequenzfilterung des Feedbacksignals oder einer mathematischen Korrelation des Feedbacksignals und des Testsignals, vorgesehen. Vorzugsweise ist eine Vielzahl von Schaltkreisen mit entsprechenden Sende- und Empfangseinrichtungen vorgesehen, die entlang eines Gleises angebracht sind (Track Side Equipment). Bei dem Schalter des Schaltkreises handelt es sich vorzugsweise um einen Schalter zur punktuellen Zugbeeinflussung (PZB-Schalter). Derartige Schalter weisen unverlierbare Eigenschaften auf: Die Empfangseinrichtung ist vorzugsweise zur induktiven Detektion, insbesondere als Stromzange, ausgebildet.

Bei einer speziellen Ausführungsform des erfindungsgemäßen Zugsicherungssystems ist vorgesehen, dass zwischen Einkoppelstelle und Auskoppelstelle mindestens eine Kapazität parallel zur zu steuernden Einheit geschaltet ist. Es ergibt sich also ein Teilschaltkreis, der den Schalter, die Kapazität, sowie die Einkoppel- und die Auskoppelstelle umfasst. Auf diese Weise kann als zu steuernde Einheit eine Einrichtung verwendet werden, die für das Testsignals nicht oder nur schlecht durchlässig ist, z.B. eine 500Hz INDUSI Magnetanordnung (Schwingkreis) bei Verwendung von Testsignalen mit Frequenzen, im kHz-Bereich, insbesondere zwischen 5kHz und 100kHz.wenn also die Frequenz des Testsignals mindestens eine Größenordnung größer ist als die Resonanzfrequenz des Schwingkreises der zu steuernden Einheit. Die Kapazität kann im Prinzip durch zwei Leitungsabschnitte gebildet sein. Vorzugsweise wird jedoch eine kapazitätsarmes Leitung verwendet, in der ein Kondensator verschaltet ist. Um die zu steuernde Einheit möglichst wenig zu beeinflussen, wird die Kapazität klein, vorzugsweise im nF-Bereich, insbesondere kleiner als 15nF gewählt.

Bei einer speziellen Ausführungsform des erfindungsgemäßen Zugsicherungssystem weist der Schaltkreis mehrere zueinander in Serie geschaltete Schalter auf.

Eine Weiterbildung dieser Ausführungsform sieht vor, dass der Schaltkreis mehrere Teilschaltkreise umfasst, die einen gemeinsamen Leitungsabschnitt aufweisen, wobei jeder Teilschaltkreis einen der Schalter und eine zur zu steuernden Einheit und zu einem Punkt zwischen den Schaltern parallel geschaltete Kapazität sowie eine Empfangseinrichtung umfasst, wobei die Einkoppelstelle in dem gemeinsamen Leitungsabschnitt angeordnet ist und die Auskoppelstellen außerhalb des gemeinsamen Leitungsabschnitts angeordnet sind. Die Kapazitäten sind zueinander in Serie geschaltet wobei die Serienschaltung der Kapazitäten bezüglich der zu steuernden Einheit parallel geschaltet ist. Die zu steuernde Einheit sieht daher lediglich eine Kapazität, die kleiner ist als die kleinste der in Serie geschalteten Kapazitäten. Diese Ausführungsform ermöglicht die Überwachung von zwei Schaltern mittels eines gemeinsamen Feedbacksignals.

Die Auswerteeinrichtung kann aus mehreren örtlich getrennten Komponenten bestehen. Bei einer besonders bevorzugten Ausführungsform sind die Empfangseinrichtung, die Detektionseinrichtung und die Auswerteeinrichtung Teile einer streckenseitigen elektronischen Einheit.

Bei einer Weiterbildung dieser Ausführungsform ist das Zugsicherungssystem mit mindestens einer Balise, vorzugsweise einer Euro-Balise, ausgestattet, die mit der streckenseitigen elektronischen Einheit, vorzugsweise galvanisch, verbunden ist. Darüber hinaus ist bei dieser Weiterbildung eine fahrzeugseitige Empfangseinheit vorgesehen zum drahtlosen Empfang von den von der Balise übermittelten Informationen, insbesondere von Telegrammen. Vorzugsweise handelt es sich bei dem Zugsicherungssystem um ein European Train Control System (ETCS). Die Balisen sind am Gleis montiert und umfassen jeweils einen Transponder.

Bei einer speziellen Ausführungsform des erfindungsgemäßen Zugsicherungssystems umfasst die zu steuernde Einheit einen Schwingkreis, insbesondere einen INDUSI-Schwingkreis. INDUSI-Schwingkreise, die für Zugsicherungssysteme eingesetzt werden, weisen üblicherweise Resonanzfrequenzen von 500Hz, 1kHz oder 2kHz auf.

Weitere Vorteile der Erfindung ergeben sich aus der Beschreibung und der Zeichnung. Ebenso können die vorstehend genannten und die noch weiter ausgeführten Merkmale erfindungsgemäß jeweils einzeln für sich oder zu mehreren in beliebigen Kombinationen Verwendung finden. Die gezeigten und beschriebenen Ausführungsformen sind nicht als abschließende Aufzählung zu verstehen, sondern haben vielmehr beispielhaften Charakter für die Schilderung der Erfindung.

### Detaillierte Beschreibung der Erfindung und Zeichnung

- FIG. 1: zeigt einen streckenseitigen Schaltkreis einer einfachen Ausführungsform des erfindungsgemäßen Zugsicherungssystems;
- Fig. 2: zeigt das Schaltbild eines erfindungsgemäßen streckenseitigen Schaltkreises, mit dem Testmessungen durchgeführt wurden.
- Fig. 3a: zeigt den Spannungsverlauf eines injizierten Testsignals.
- Fig. 3b-c: zeigen den Strom- bzw. den Spannungsverlauf eines detektierten Feedbacksignals bei geschlossenem Schalter (permissive mode).
- Fig. 3d-e: zeigen den Strom- bzw. den Spannungsverlauf eines detektierten Feedbacksignals bei geöffnetem Schalter (restrictive mode).
- Fig. 4: zeigt einen streckenseitigen Schaltkreis einer weiteren Ausführungsform des erfindungsgemäßen Zugsicherungssystems mit einer Überbrückungskapazität.
- Fig. 5: zeigt einen streckenseitigen Schaltkreis einer weiteren Ausführungsform des erfindungsgemäßen Zugsicherungssystems mit zwei überwachten Schaltern.
- Fig. 6: zeigt einen streckenseitigen Schaltkreis einer weiteren Ausführungsform des erfindungsgemäßen Zugsicherungssystems mit zwei überwachten Schaltern mit zusätzlicher Spannungsmessung.
- Fig. 7: zeigt die Komponenten eines ETCS Zugsicherungssystems.

**Fig. 1** zeigt den grundlegenden Aufbau eines streckenseitigen Schaltkreises **1** des erfindungsgemäßen Zugsicherungssystems. Der Schaltkreis 1 umfasst eine zu steuernden Einheit **2** und einen binären Schalter **3**, die über eine Leitung **4** galvanisch miteinander verbunden sind. Der Schalter 3 ist Teil eines Stellwerks **SW**, das für das Schalten von Streckensignalen verantwortlich ist. Zur Überwachung des Schaltzustandes (offen oder geschlossen) des Schalters 3 wird ein Testsignal in den Schaltkreis 1 injiziert. Dazu wird ein Wechselstromsignal von einem Spannungsgenerator erzeugt und an einer Einkoppelstelle **5** über eine Sendeeinrichtung (hier mittels einer Stromzange **6**) in die Leitung 4 induziert. An einer Auskoppelstelle **7** ist eine Empfangseinrichtung angeordnet (hier in Form einer weiteren Stromzange **8**), mittels der ein Feedbacksignal detektiert werden kann. Die Stromzange 6 und die weitere Stromzange 8 sind in Serie zu dem Schalter 3 und der zu steuernden Einheit 2 geschaltet, so dass sich eine Änderung der Widerstände im Schaltkreis 1 (durch Öffnen und Schließen des Schalters 3) direkt auf das Feedbacksignal auswirkt.

Das detektierte Feedbacksignal wird mittels einer Auswerteeinrichtung **9** verarbeitet, bspw. gefiltert oder das Testsignal wird zusammen mit dem Feedbacksignal einer Korrelation unterzogen.

**Fig. 2** zeigt einen detailliertes Schaltbild des in Fig. 1 gezeigten Schaltkreises 1, der für Testmessungen verwendet wurde mit den verwendeten Induktivitäten L1, L2 L3, L4, L5 der Detektionseinrichtung (L1, L2), der zu steuernden Einheit 2 (L3) und der Sendeeinrichtung (L4, L5), mit den verwendeten Widerständen R1, R2, R3, R4, R5, R6 der Sendeeinrichtung (RL5), der zu steuernden Einheit 2 (R4) der Detektionseinrichtung (R1, RL1) und des Schalters 3 (R6) und der verwendeten Kapazität C1 der zu steuernden Einheit 2. Für die durchgeführte Testmessung wurde ein Testsignal der Frequenz von 30KHz injiziert. Die zu steuernden Einheit 2 liegt in Form eines INDUSI-Schwingkreises mit einer Resonanzfrequenz von 500Hz vor.

**Fig. 3a** zeigt den Verlauf des über die Sendeeinrichtung injizierten Testsignals. An der Empfangseinrichtung wird als Feedbacksignal ein Stromsignal derselben Frequenz mit reduzierter Amplitude und ev. verschobener Phase detektiert. Bei geschlossenem Schalter (permissive mode), stellt die zu steuernde Einheit 2 (aus Fig. 2) für das injizierte Testsignal mit einer Frequenz außerhalb der Resonanzfrequenz der zu steuernden Einheit 2 eine kleine Impedanz für dar. Die gemesseneren Feedbacksignale (Strom/Spannung) sind in **Fig. 3b**, **c** gezeigt. Die Frequenz des Testsignals kann außerhalb der Resonanzfrequenz im Prinzip beliebig gewählt werden. Entscheidend ist, dass die zu steuernde Einheit 2 durch das Testsignal in ihrer Funktionalität nicht gestört wird. Ist der Schalter 3 geöffnet (restrictive mode), so ist der Stromkreis unterbrochen. Die gemessenen Feedbacksignale (**Fig. 3d**, **e**) weisen daher eine entsprechend geringe Amplitude auf.

**Fig. 4** zeigt eine Ausführungsform des erfindungsgemäßen Schaltkreises **1**', welche auch mit einer zu steuernden Einheit **2'** betrieben werden kann, die für Wechselstromsignale nicht oder nur schlecht durchlässig ist, z.B. ein 500 Hz INDUSI-Magnet. Um ein Wechselstrom-Testsignal dennoch detektieren zu können, wird die zu steuernde Einheit 2' mit einer Kapazität **9** überbrückt, so dass sich ein Teilstromkreis **10** (Schalter - Sendeeinrichtung - Kapazität - Empfangseinrichtung) ausbildet. Um die Verluste möglichst gering zu halten, sollte für das Testsignal eine hohe Frequenz, vorzugsweise im kHz-Bereich, insbesondere zwischen 5kHz und 100kHz verwendet werden.

**Fig. 5** zeigt einen erfindungsgemäßen Schaltkreis **1**" mit zwei in Serie geschalteten Schaltern **2a**, **2b**. Innerhalb des Schaltkreises **1**" sind zwei Teilschaltkreise **10a**, **10b** ausgebildet, wobei jeder Teilschaltkreis 10a, 10b einen der Schalter 2a, 2b, eine Kapazität **9a**, **9b** (hier: Kondensatoren) sowie eine Empfangseinrichtung mit jeweils einer Stromzange **8a**, 8b an Auskoppelstellen **7a**, **7b** umfasst. Die Kapazitäten 9a, 9b sind zueinander in Serie geschaltet, wobei die Serienschaltung von Kapazitäten 9a, 9b parallel zur zu steuernden Einheit 2' geschaltet ist. Die Teilschaltkreise 10a, 10b weisen einen gemeinsamen Leitungsabschnitt **11** auf, in dem die Stromzange 6 der Sendeeinrichtung angeschlossen ist. Die Stromzangen 8a, 8b der Empfangseinrichtungen sind jeweils an einem Leitungsabschnitt angeschlossen, der lediglich einem der Teilschaltkreise 10a, 10b zuzuordnen ist. Auf diese Weise kann mittels jeder Empfangseinrichtung ein Feedbacksignal detektiert werden, welches Auskunft über den Schaltungszustand genau eines der Schalter 2a, 2b gibt.

**Fig. 6** zeigt eine weitere Ausführungsform eines erfindungsgemäßen Schaltkreises **1**'" mit zwei Schaltern 2a, 2b. Bei dieser Ausführungsform ist der Schaltkreis 1"' nicht in Teilschaltkreise unterteilt. Um trotzdem den Schaltungszustand der einzelnen Schalter 2a, 2b detektieren zu können, ist vorgesehen, dass zusätzlich zu dem über der Empfangseinrichtung detektierten Feedbacksignals die Spannungen über den einzelnen Schaltern 2a, 2b mittels jeweils eines Spannungsmessgeräts gemessen werden. Vor den Spannungsmessgeräten sind vorzugsweise Sicherheitswiderstände **13** geschaltet, insbesondere hochohmige Widerstände um den Einfluss auf den Schaltkreis zu minimieren.

Das Spannungsmessgerät zeigt L (low), wenn der entsprechend Schalter 2a, 2b geschlossen ist und H (high), wenn der entsprechende Schalter 2a, 2b offen ist. Da bei dieser Ausführungsform sowohl Detektion eines Feedbacksignals mittels der Empfangseinrichtung als auch Spannungsmessungen über jedem der Schaltern 2a, 2b erfolgen, werden insgesamt zwar mehr Komponenten benötigt, als in der in Fig. 5 borgestellten Ausführungsform, mit der in Fig. 6 gezeigten Ausführungsform können jedoch bei bestimmten Konstellationen trotz eines Defekts eines Messgeräts die Schaltungszustände der Schalter 2a, 2b korrekt ermittelt werden. Im Folgenden werden verschiedene Messgeräte als defekt angenommen. Die unten stehende Tabelle zeigt, welche Schaltungszustände von der Auswerteeinrichtung ermittelt werden.

Lediglich in den Fällen 2 und 3 (1 defektes Spannungsmessgerät bei zwei geschlossenen Schaltern 2a, 2b) kommt die Auswerteeinheit zu einem falschen Ergebnis (geschlossener Schalter wird als offen interpretiert). Um trotzdem signaltechnisch sicher Kontaktzustände lesen zu können, können jeweils redundante Messgeräte vorgesehen sein. Ebenso kann die Auswerteeinrichtung mit zwei Prozessoren ausgestattet sein.

| Fall | Schaltungszustand | | Defekte | | | Detektionsergebnis | | | Bewertung | |
|---|---|---|---|---|---|---|---|---|---|---|
| | 2a | 2b | V1 | V2 | I | V1 | V2 | I | 2a | 2b |
| 1 | offen | offen | | | | H | H | L | offen | geschl. |
| 2 | | | **X** | | | **L** | H | L | **geschl**. | geschl. |
| 3 | | | | **X** | | H | **L** | L | offen | **geschl.** |
| 4 | | | | | **X** | H | H | **L** | offen | offen |
| 5 | offen | geschl. | | | | H | L | L | offen | geschl. |
| 6 | | | **X** | | | L | L | L | ungültig | |
| 7 | | | | **X** | | H | L | L | offen | geschl. |
| 8 | | | | | **X** | H | L | L | offen | geschl. |
| 9 | geschl. | offen | | | | L | H | L | geschl. | offen |
| 10 | | | **X** | | | L | H | L | geschl. | offen |
| 11 | | | | **X** | | L | L | L | ungültig | |
| 12 | | | | | **X** | L | H | **L** | geschl. | offen |
| 13 | geschl. | geschl. | | | | L | L | H | geschl. | geschl. |
| 14 | | | **X** | | | L | L | H | geschl. | geschl. |
| 15 | | | | **X** | | L | L | H | geschl. | geschl. |
| 16 | | | | | **X** | L | L | **L** | ungültig | |
| 17 | | | | | | andere Kombinationen | | | ungültig | |

**Fig. 7** zeigt die Hauptkomponenten eine erfindungsgemäßen ETCS Zugsicherungssystems, das mit dem erfindungsgemäßen Schaltkreis 1, 1', 1", 1"'(s. Fig. 1, 2, 4, 5 ,6) ausgestattet ist. Ein Streckensignal **14** wird mittels des Schalters 3, 3a, 3b (s. Fig. 1, 2, 4, 5 ,6) des Stellwerks SW geschaltet. Je nach Schaltzustand des Schalters 3, 3a, 3b (und somit auch des Streckensignals 14) ist die zu steuernde Einheit 2, 2' (z.B. ein INDUSI Magnet) aktiviert oder nicht aktiviert. Der Schaltzustand des Schalters 3, 3a, 3b wird erfindungsgemäß von der streckenseitigen elektronischen Einheit LEU detektiert, die wiederum ein Telegramm generiert, welches an eine Balise **15**, die am Gleis **16** montiert ist, übermittelt wird. Die Züge sind jeweils mit einer fahrzeugseitigen Empfangseinheit **OBU** ausgestattet, die beim Überfahren der Balise 15 das Telegramm empfängt, so dass der Zug entsprechend des Schaltzustandes des Streckensignals 14 beeinflusst werden kann.

### Bezugszeichenliste

- 1. 1',1",1"': Schaltkreise
- 2, 2': zu steuernde Einheiten
- 3, 3a, 3b: Schalter
- 4: Leitung
- 5: Einkoppelstelle
- 6: Stromzange (zur Sendeeinrichtung gehörend)
- 7, 7a, 7b: Auskoppelstellen
- 8, 8a, 8b: weitere Stromzange (zur Empfangseinrichtung gehörend)
- 9: Auswerteeinrichtung
- 10, 10a, 10b: Teilschaltkreise
- 11: gemeinsamer Leitungsabschnitt
- 12, 12a, 12b: Kapazitäten
- 13: Sicherheitswiderstände
- 14: Streckensignal
- 15: Balise
- 16: Gleis
- LEU: streckenseitigen elektronischen Einheit
- OBU: fahrzeugseitige Empfangseinheit
- SW: Stellwerk

## Patentansprüche

1. Verfahren zur Überwachung eines Schaltzustands eines Schalters (3, 3a, 3b) in einem signaltechnischen Schaltkreis (1, 1',1",1"') eines Zugsicherungssystem mit einer zu steuernden Einheit (2, 2'), die mit dem Schalter (3, 3a, 3b) über eine Leitung (4) galvanisch verbunden ist, wobei ein Testsignal mittels einer Sendeeinrichtung (6) in die Leitung (4) des Schaltkreises (1, 1',1",1'") induziert wird,
wobei über eine Empfangseinrichtung (8, 8a, 8b) ein Feedbacksignal detektiert und ausgewertet wird,
wobei die Auswertung entweder durch eine Filterung des Feedbacksignals und/oder über eine mathematische Korrelation zwischen dem Testsignal und dem Feedbacksignal vorgenommen wird, wobei anhand des Ergebnisses der Auswertung eine Aussage bezüglich des Schaltungszustandes getroffen wird.

2. Verfahren nach Anspruch 1, **dadurch gekennzeichnet, dass** die Detektion des Feedbacksignals induktiv erfolgt.

3. Verfahren nach Anspruch 1 oder 2, **dadurch gekennzeichnet, dass** die Injektion und/oder die Detektion des Testsignals mit Hilfe eines Ringkerns (6, 8, 8a, 8b) erfolgen.

4. Verfahren nach einem der vorhergehenden Ansprüche, **dadurch gekennzeichnet, dass** als Testsignal ein Wechselstromsignal mit einer festgelegten Frequenz injiziert wird.

5. Verfahren nach einem der vorhergehenden Ansprüche, **dadurch gekennzeichnet, dass** als Testsignal ein Wechselstromsignal mit mehreren festgelegten Frequenzen injiziert wird.

6. Verfahren nach einem der vorhergehenden Ansprüche, **dadurch gekennzeichnet, dass** als Testsignal Wechselstrom-Impulse injiziert wird.

7. Verfahren nach einem der vorhergehenden Ansprüche, **dadurch gekennzeichnet, dass** die Testsignale kodiert injiziert werden.

8. Verfahren nach einem der vorhergehenden Ansprüche, **dadurch gekennzeichnet, dass** die Schaltungszustände mehrerer Schalter überwacht werden.

9. Verfahren nach Anspruch 8, **dadurch gekennzeichnet, dass** das Testsignal in einen gemeinsamen Leitungsabschnitt (11) zweier Teilschaltkreise (10a, 10b), die jeweils einen der Schalter (3a, 3b) umfassen, injiziert wird, und dass für jeden überwachten Schalter (3a, 3b) ein separates Feedback-Signal außerhalb des gemeinsamen Leitungsabschnitts (11) detektiert wird.

10. Verfahren nach einem der vorhergehenden Ansprüche, **dadurch gekennzeichnet, dass** das Verfahren innerhalb einer streckenseitigen elektronischen Einheit (LEU) zur Ansteuerung einer Balise (15), insbesondere einer Eurobalise, durchgeführt wird.

11. Zugsicherungssystem mit einem streckenseitigen signaltechnischen Schaltkreis (1, 1', 1" ,1"') in dem eine zu steuernden Einheit (2, 2') mit einem Schalter (3, 3a, 3b) über eine Leitung (4) galvanisch verbunden ist, **dadurch gekennzeichnet,**
**dass** an einer Einkoppelstelle (5) eine Sendeeinrichtung (6) zur induktiven Einkopplung eines Testsignals in die Leitung (4) des Schaltkreises (1, 1', 1", 1"') und an einer Auskoppelstelle (7, 7a, 7b) eine Empfangseinrichtung (8, 8a, 8b) zur Detektion eines Feedback-Signals vorgesehen sind,
und **dass** eine Auswerteeinrichtung (9) zur Durchführung einer Auswertung des Feedback-signals, insbesondere einer Frequenzfilterung des Feedbacksignals oder einer mathematischen Korrelation des Feedback-Signals und des Testsignals, vorgesehen ist.

12. Zugsicherungssystem gemäß Anspruch 11, **dadurch gekennzeichnet, dass** zwischen Einkoppelstelle (5) und Auskoppelstelle (7, 7a, 7b) mindestens eine Kapazität (12, 12a, 12b) parallel zur zu steuernden Einheit (2, 2') geschaltet ist.

13. Zugsicherungssystem gemäß einem der Ansprüche 11 bis 12, **dadurch gekennzeichnet, dass** der Schaltkreis (1",1"') mehrere zueinander in Serie geschaltete Schalter (3a, 3b) aufweist.

14. Zugsicherungssystem gemäß Anspruch 13, **dadurch gekennzeichnet, dass** der Schaltkreis (1",1"') mehrere Teilschaltkreise (10a, 10b) umfasst, die einen gemeinsamen Leitungsabschnitt (11) aufweisen, wobei jeder Teilschaltkreis (10a, 10b) eine zur zu steuernden Einheit (2, 2') und zu einem Punkt zwischen den Schaltern (3a, 3b) parallel geschaltete Kapazität (12a, 12b) sowie eine Empfangseinheit (8a, 8b) umfasst,
wobei die Einkoppelstelle (5) in dem gemeinsamen Leitungsabschnitt (11) angeordnet ist und die Auskoppelstellen (7a, 7b) außerhalb des gemeinsamen Leitungsabschnitts (11) angeordnet sind.

15. Zugsicherungssystem gemäß einem der Ansprüche 11 bis 14, **dadurch gekennzeichnet, dass** die Empfangseinrichtung (6), die Detektionseinrichtung (8, 8a, 8b) und die Auswerteeinrichtung (9) Teile einer streckenseitigen elektronischen Einheit (LEU) sind.

16. Zugsicherungssystem gemäß Anspruch 15, **dadurch gekennzeichnet, dass** das Zugsicherungssystem mit mindestens einer Balise (15), vorzugsweise einer Euro-Balise, ausgestattet ist, die mit der streckenseitigen elektronischen Einheit (LEU), vorzugsweise galvanisch, verbunden ist, und dass eine fahrzeugseitige Empfangseinheit (OBU) vorgesehen ist zum drahtlosen Empfang von von der Balise (15) übermittelten Informationen, insbesondere von Telegrammen.

17. Zugsicherungssystem gemäß einem der Ansprüche 11 bis 16, **dadurch gekennzeichnet, dass** die zu steuernde Einheit (2, 2') einen Schwingkreis, insbesondere einen INDUSI-Schwingkreis, umfasst.

## Claims

1. Method for monitoring a switching state of a switch (3, 3a, 3b) in a signal switching circuit (1, 1', 1", 1"') of a train protection system with a unit (2, 2') to be controlled, which is galvanically connected to the switch (3, 3a, 3b) via a cable (4),
wherein a test signal is induced by means of a transmitting device (6) into the cable (4) of the circuit (1, 1', 1", 1"'),
wherein a feedback signal is detected and evaluated by a receiving device (8, 8a, 8b),
wherein the evaluation is achieved either by filtering the feedback signal and/or by using mathematical correlation between the test signal and the feedback signal, wherein a conclusion as to the switching state is drawn based on the result of the evaluation.

2. Method according to claim 1, **characterized in that** detection of the feedback signal is achieved inductively.

3. Method according to claim 1 or 2, **characterized in that** the injection and/or the detection of the test signal are performed with the aid of a toroidal core (6, 8, 8a, 8b).

4. Method according to one of the preceding claims, **characterized in that** an AC signal with a stipulated frequency is injected as a test signal.

5. Method according to one of the preceding claims, **characterized in that** an AC signal with several stipulated frequencies is injected as a test signal.

6. Method according to one of the preceding claims, **characterized in that** AC pulses are injected as a test signal.

7. Method according to one of the preceding claims, **characterized in that** the test signals are injected in coded form.

8. Method according to one of the preceding claims, **characterized in that** the switching states of several switches are monitored.

9. Method according to claim 8, **characterized in that** the test signal is injected into a common cable section (11) of two sub-circuits (10a, 10b) each comprising one of the switches (3a, 3b), and **in that** for each monitored switch (3a, 3b) a separate feedback signal is detected outside the common cable section (11).

10. Method according to one of the preceding claims, **characterized in that** the method is implemented inside a lineside electronic unit (LEU) for controlling a balise (15), in particular a Eurobalise.

11. Train protection system with a lineside signalling circuit (1, 1', 1", 1'") in which a unit (2, 2') to be controlled is galvanically connected to a switch (3, 3a, 3b) via a cable (4), **characterized in**
**that** a transmitting device (6) is provided at a coupling point (5) for inductive coupling of a test signal into the cable (4) of the switching circuit (1, 1', 1", 1"') and a receiving device (8, 8a, 8b) is provided at a decoupling point (7, 7a, 7b) for detection of a feedback signal, and
**that** an evaluation device (9) is provided for performing an evaluation of the feedback signal, in particular frequency filtering of the feedback signal or mathematical correlation of the feedback signal and of the test signal.

12. Train protection system according to claim 11, **characterized in that** at least one capacitor (12, 12a, 12b) is connected parallel to the unit (2, 2') to be controlled between the coupling point (5) and the decoupling point (7, 7a, 7b).

13. Train protection system according to one of claims 11 to 12, **characterized in that** the switching circuit (1", 1'") has several switches (3a, 3b) connected to one another in series.

14. Train protection system according to claim 13, **characterized in**
**that** the switching circuit (1", 1"') comprises several sub-circuits (10a, 10b) having a common cable section (11),
wherein each sub-circuit (10a, 10b) comprises a capacitor (12a, 12b) connected in parallel to the unit (2, 2') to be controlled and to a point between the switches (3a, 3b), and a receiving device (8a, 8b),
wherein the coupling point (5) is arranged in the common cable section (11) and the decoupling points (7a, 7b) are arranged outside the common cable section (11).

15. Train protection system according to one of claims 11 to 14, **characterized in that** the receiving device (6), the detection device (8, 8a, 8b) and the evaluation device (9) are parts of a lineside electronic unit (LEU).

16. Train protection system according to claim 15, **characterized in that** the train protection system is equipped with at least one balise (15), preferably a Eurobalise, which is connected to the lineside electronic unit (LEU), preferably galvanically, and **in that** an on-board receiving unit (OBU) is provided for wireless reception of the information, in particular telegrams, transmitted by the balise (15).

17. Train protection system according to one of claims 11 to 16, **characterized in that** the unit (2, 2') to be controlled comprises a resonant circuit, in particular an INDUSI resonant circuit.

## Revendications

1. Procédé de surveillance d'un état de commutation d'un commutateur (3, 3a, 3b) dans un circuit de signalisation (1, 1',1",1"') d'un système de sécurisation de train avec une unité à commander (2, 2'), reliée galvaniquement au commutateur (3, 3a, 3b) via une ligne (4), un signal de test étant induit via un dispositif d'émission (6) dans la ligne (4) du circuit (1, 1',1",1'"),
un signal de retour étant détecté et évalué par un dispositif de réception (8, 8a, 8b),
l'évaluation s'effectuant soit par filtrage du signal de retour et/ou par corrélation mathématique entre le signal de test et le signal de retour, le résultat de l'évaluation servant à tirer une conclusion quant à l'état de commutation.

2. Procédé selon la revendication 1, **caractérisé en ce que** la détection du signal de retour est inductive.

3. Procédé selon l'une des revendications 1 ou 2, **caractérisé en ce que** l'injection et/ou la détection du signal de test s'effectuent à l'aide d'un noyau annulaire (6, 8, 8a, 8b).

4. Procédé selon l'une des revendications précédentes, **caractérisé en ce que** le signal de test injecté est un signal de courant alternatif d'une fréquence déterminée.

5. Procédé selon l'une des revendications précédentes, **caractérisé en ce que** le signal de test injecté est un signal de courant alternatif possédant plusieurs fréquences déterminées.

6. Procédé selon l'une des revendications précédentes, **caractérisé en ce que** le signal de test injecté consiste en impulsions de courant alternatif.

7. Procédé selon l'une des revendications précédentes, **caractérisé en ce que** les signaux de test injectés sont codés.

8. Procédé selon l'une quelconque des revendications précédentes, **caractérisé en ce que** les états de commutation de plusieurs commutateurs sont surveillés.

9. Procédé selon la revendication 8, **caractérisé en ce que** le signal de test est injecté dans une section de ligne commune (11) à deux sous-circuits (10a, 10b), comprenant chacun un commutateur (3a, 3b), et **en ce que** pour chaque commutateur surveillé (3a, 3b) un signal de retour spécifique est détecté en-dehors de la section de ligne commune (11).

10. Procédé selon l'une des revendications précédentes, **caractérisé en ce que** le procédé est réalisé à l'intérieur d'une unité électronique côté voie (LEU) en vue de commander une balise (15), et notamment une eurobalise.

11. Système de sécurisation de train possédant un circuit de signalisation côté voie (1, 1',1",1"'), dans lequel une unité à commander (2, 2') est reliée galvaniquement à un commutateur (3, 3a, 3b) via une ligne (4), **caractérisé en ce que** :
il est prévu, en un point d'injection (5), un dispositif d'émission (6) en vue de l'injection inductive d'un signal de test dans la ligne (4) du circuit (1, 1',1",1"'), et en un point d'extraction (7, 7a, 7b), un dispositif de réception (8, 8a, 8b) en vue de la détection d'un signal de retour,
et qu'il est prévu un dispositif d'évaluation (9) en vue de la réalisation d'une évaluation du signal de retour, et notamment d'un filtrage de fréquence du signal de retour ou d'une corrélation mathématique du signal de retour et du signal de test.

12. Système de sécurisation de train selon la revendication 11, **caractérisé en ce que**, entre le point d'injection (5) et le point d'extraction (7, 7a, 7b), au moins une capacité (12, 12a, 12b) est montée en parallèle à l'unité à commander (2, 2').

13. Système de sécurisation de train selon l'une des revendications 11 à 12, **caractérisé en ce que** le circuit (1",1"') présente plusieurs commutateurs (3a, 3b) montés en série.

14. Système de sécurisation de train selon la revendication 13, **caractérisé en ce que** le circuit (1",1"') comprend plusieurs sous-circuits (10a, 10b), présentant une section de ligne commune (11),
chaque sous-circuit (10a, 10b) comprenant une capacité (12a, 12b) montée en parallèle à l'unité à commander (2, 2') et à un point entre les commutateurs (3a, 3b), ainsi qu'une unité de réception (8a, 8b),
le point d'injection (5) étant disposé sur la section commune de ligne (11) et les points d'extraction (7a, 7b) étant disposés à l'extérieur de la section commune de ligne (11).

15. Système de sécurisation de train selon l'une des revendications 11 à 14, **caractérisé en ce que** le dispositif de réception (6), le dispositif de détection (8, 8a, 8b) et le dispositif d'évaluation (9) font partie d'une unité électronique côté voie (LEU).

16. Système de sécurisation de train selon la revendication 15, **caractérisé en ce que** le système de sécurisation de train est équipé d'une balise (15), de préférence d'une eurobalise, reliée à l'unité électronique côté voie (LEU), de préférence de manière galvanique, et qu'une unité de réception côté véhicule (OBU) est prévue pour la réception sans fil d'informations transmises par la balise (15), et notamment de télégrammes.

17. Système de sécurisation de train selon l'une des revendications 11 à 16, **caractérisé en ce que** l'unité à commander (2, 2') comprend un circuit résonant, et notamment un circuit INDUSI.
